# EUROPÄISCHE PATENTSCHRIFT

(11) **EP 0 454 106 B1**
(45) Veröffentlichungstag und Bekanntmachung des Hinweises auf die Patenterteilung: **25.10.1995**
(21) Anmeldenummer: 91106632.2
(22) Anmeldetag: 24.04.1991
(51) Int. Cl.: B28C 5/48, B01F 11/00

(54) **Verfahren zum Mischen von Beton und Mischer**
Method of mixing concrete and mixer
Procédé de melanger du béton et mélangeur

(30) Priorität: 26.04.1990 YU 832/90
(43) Veröffentlichungstag der Anmeldung: 30.10.1991
(73) Patentinhaber: Halilovic, Esref, YU-11000 Beograd (YU)
(72) Erfinder: Halilovic, Esref, YU-11000 Beograd (YU)
(74) Vertreter: Kador & Partner

(56) Entgegenhaltungen:
- AT-A- 303 590
- DE-A- 2 425 158
- DE-A- 3 608 201
- DE-A- 3 821 934
- DE-B- 1 242 495
- FR-A- 1 065 781
- FR-A- 2 531 369
- GB-A- 2 091 117
- US-A- 2 950 906
- US-A- 3 751 012
- US-A- 4 148 588
- US-A- 4 778 279

## Beschreibung

Die Erfindung bezieht sich auf ein verfahren zum Mischen von Beton sowie einen Mischer zur Durchführung des Verfahrens.

Aus GB-A-2,091,117 ist ein derartiges Verfahren bekannt. Der Mischer, der ein umlaufendes Gehäuse aufweist, wird mit dem Vibrator mit einer einstellbaren Frequenz von 1 bis 200 Hz derart in Vibration versetzt, daß Resonanz mit der Eigenschwingung des Gemischs oder Teilen davon erfolgt.

Aufgabe der Erfindung ist es, das bekannte Verfahren dahingehend zu verbessern, daß eine vollkommenere Trennung der Zementkörner und damit eine Einsparung an Zement und Energie beim Mischen von Beton erreicht wird.

Dies wird erfindungsgemäß mit den Maßnahmen des Anspruches 1 erreicht. In den Ansprüchen 2 und 7 sind bevorzugte Mischer zur Durchführung des erfindungsgemäßen Verfahrens angegeben, welche durch die Maßnahmen der Ansprüche 3 bis 6 bzw. 8 und 9 vorteilhaft ausgestaltet werden.

Mit dem erfindungsgemäßen Verfahren bzw. den erfindungsgemäßen Mischern werden die Kontakt- und Innenwiderstände des elastisch-plastisch sowie viskosen Beton-Gemisches durch die Vibrationswirkung des Vibrators herabgesetzt.

Im Laufe des Mischens tritt zwischen den bewegten Teilen des Mischers und dem Beton-Gemisch ein Reibungswiderstand auf. Dieser Widerstand wird erfindungsgemäß dadurch wesentlich vermindert, daß der Vibrator die Mischerteile in Vibration versetzt, also beispielsweise das Mischergehäuse oder Teile davon oder die Schaufeln oder andere funktionelle Teile des Mischers.

Durch Messungen konnte festgestellt werden, daß der Kontaktwiderstand (Reibungskoeffizient), beispielsweise zwischen Schotter und einem Stahlboden, beim Vibrieren um den Faktor 30 vermindert werden kann. Es wurde festgestellt, daß beim Vibrieren einer Zementmasse die inneren Widerstände in dem Gemisch, also der Koeffizient der inneren Reibung, bedeutend verändert wird. So beträgt beispielsweise der Wert des inneren Reibungskoeffizienten für eine Zementmasse normaler Dichte, bei einer Vibration mit einer Frequenz von 50 Hz und einer Amplitude von 1,75 mm, nur 0,013, d.h. er ist 9 mal kleiner, so daß sich vom hydrodynamischen Standpunkt aus die Zementmasse im vibrierten Zustand wie gewöhnliches Wasser verhält.

Als Vibrator wird erfindungsgemäß vorzugsweise ein Vibrator nach dem europäischen Patent Nr. 238 688 verwendet.

Der erfindungsgemäße Mischer kann einfach und wirkungsvoll zum Betonmischen eingesetzt werden. So können beispielsweise an der Unterseite der Bodensegmente eines zwangsweisen Tellermischers mittels Schweißen, Schraubverbindung oder anderer Befestigungsmittel Hochfrequenzvibratoren mit regelbarer Frequenz befestigt werden, insbesondere Vibratoren, wie sie in dem europäischen Patent Nr. 238 688 beschrieben sind. Diese Vibratoren sind besonders geeignet, funktionssicher und problemlos an eine Druckluftquelle anschließbar, wobei sie keine Rückleitung benötigen und eine einfache Regelung des Druckluftdurchsatzes und der Vibrationsfrequenz ermöglichen.

Die Vibrationsfrequenz kann so auf die Umlaufgeschwindigkeit des Meßmischers abgestimmt werden, daß sie mit Selbstschwingungen der Teile des Mischers und/oder des Gemisches in Einklang gebracht wird, wodurch resonante Arbeitsbedingungen großer Wirkung mit kleinstem Energieverbrauch erreicht werden. Durch die resonante Arbeitsweise wird auf die Zementmasse ein kräftiger Einfluß ausgeübt, d.h. auf deren Dispersität, wobei durch die Herabsetzung der Konsistenz ein besseres Vermischen und eine günstigere und vollkommenere Verteilung des Wassers gegenüber den Zementkörnern erreicht wird, also Bedingungen eingestellt werden, die zu einer besseren Betonmischung mit einem niedrigen Wasser- und Zement- Faktor, einer besseren Verarbeitbarkeit und einer wirkungsvollen Aushärtung führen.

Damit kann Zement und Energie gespart und eine schnellere Aushärtung und höhere Festigkeit des Betons erreicht werden.

Mit dem erfindungsgemäßen Verfuhren werden also Struktur- und Kontaktwiderstände von Beton-Gemischen beim Mischen durch die Vibrationswirkung wesentlich herabgesetzt. Dabei können konventionelle Mischer problemlos auf die erfindungsgemäße Vibrationsarbeitsweise durch Einbau von Vibratoren an stationären oder bewegten Teilen des Mischers umgerüstet werden.

Neben der Herabsetzung der Struktur- und Kontaktwiderstände der Mischung wird erfindungsgemäß eine größere Nutzleistung des Mischers erreicht. Zugleich wird eine bessere Vermischung, Dispersität und Homogenität der Mischung erzielt, wobei die Mischenergie vermindert und die Standzeit der Verschleißteile des Mischers verlängert wird.

Nachstehend sind Ausführungsformen des erfindungsgemäßen Mischers anhand der Zeichnung näher erläutert. Darin zeigen jeweils schematisch
Figur 1, einen Schnitt durch einen Mischer nach einer ersten Ausführungsform;
Figur 2 bis 4, eine Draufsicht auf einen Mischer nach jeweils einer weiteren Ausführungsform.

Gemäß Figur 1 weist ein Tellermischer einen zylindrischen Mantel 1.1, eine zylindrische Innenwand 1.2 und einen flachen Boden 1.3 auf, die einen zylindrischen Mischraum begrenzen. Der zylindrische Mantel 1.1, die zylindrische Innenwand 1.2 und der Boden 1.3 stellen das stationäre Gehäuse des Mischers dar. In dem Mischer sind rotierende Schaufeln 2.2 vorgesehen, die von einer vertikalen Welle 2.1 angetrieben werden, um den Beton zu mischen.

Ähnliche Tellermischer mit planetarer Bewegung der Schaufeln werden in der Betontechnologie häufig eingesetzt. Erfindungsgemäß sind nun an der Unterseite des flachen Bodens 1.3 eines solchen herkömmlichen Tellermischers ein oder mehrere Vibratoren 3 befestigt.

Bei der Ausführungsform nach Figur 2 weist ein Zwangsmischer ein stationäres Gehäuse 1 auf, in dem das Mischen mittels rotierender Schaufeln 2.2 erfolgt. Die Schaufeln 2.2 werden von der horizontalen Welle 2.1 angetrieben, wobei der Vibrator 3, der die Vibrationswirkung hervorruft, außen am Gehäuse befestigt ist.

Der Mischer nach Figur 3 weist ebenfalls ein stationäres Gehäuse 1 auf, in dem das Mischen mittels rotierender Schaufeln 2.2 erfolgt, die von der Welle 2.1 angetrieben werden. Bei dieser Ausführungsform ist jedoch der Vibrator 3, der die Vibrationswirkung hervorruft, am Schaufelarm befestigt. Der Vibrator 3 ist mittels einer Leitung L über einen rotierenden Anschluß, dessen Achse mit der Schaufelsantriebswelle 2.1 übereinstimmt, an eine Antriebs- oder Energiequelle angeschlossen, durch die der Vibrator 3 angetrieben wird, d.h. die Leitung L kann beispielsweise eine druck- oder elektrische Leitung sein.

Gemäß Figur 4 weist der Mischer ein um eine Achse C rotierendes Gehäuse 1 auf, in dem das Mischen durch Gravitationswirkung und Schaufeln 2.2 erfolgt. Der Vibrator 3, der die Vibrationswirkung hervorruft, ist an der Innenseite des Gehäuses 1 befestigt. Er ist mittels einer Leitung L, also beispielsweise einer druck- oder elektrischen Leitung, ähnlich Figur 3 an die Antriebs- oder Energiequelle angeschlossen.

## Patentansprüche

1. Verfahren zum Mischen von Beton mit einem Mischer, der ein umlaufendes Gehäuse (1) oder ein stationäres Gehäuse (1) mit umlaufenden Schaufeln (2.2) aufweist, wobei der Mischer oder Teile davon mit einem Vibrator (3) zu Schwingungen mit einer Eigenfrequenz angeregt werden, **dadurch gekennzeichnet,** daß der Vibrator (3) so eingestellt wird, daß eine Eigenfrequenz des Mischers oder von dessen Teilen im Bereich von 1000 bis 50000 min⁻¹, mit Ausnahme des Bereichs bis 200 Hz, angeregt wird.

2. Mischer zum Mischen von Beton mit einem stationären Gehäuse (1), in dem umlaufende Schaufeln (2.2) angeordnet sind, und mit einem Vibrator (3), **dadurch gekennzeichnet,** daß der Vibrator (3) so einstellbar ist, daß eine Eigenfrequenz des Mischers oder von Teilen davon im Bereich von 1000 bis 50000 min⁻¹, mit Ausnahme des Bereichs bis 200 Hz, angeregt wird.

3. Mischer nach Anspruch 2, **dadurch gekennzeichnet,** daß der Vibrator (3) am Gehäuse (1) befestigt ist.

4. Mischer nach Anspruch 3, **dadurch gekennzeichnet,** daß der Vibrator (3) an der Außenseite des Bodens (1.3) oder des Mantels (1.1) des Gehäuses (1) angeordnet ist.

5. Mischer nach einem der Ansprüche 2 bis 4, **dadurch gekennzeichnet,** daß der Vibrator (3) an einem der Arme angeordnet ist, die die Schaufeln (2.2) mit der Mischerwelle (2.1) verbinden.

6. Mischer nach Anspruch 5, **dadurch gekennzeichnet,** daß die Leitung (L) für den Vibrator (3) zur Mischerwelle (2.1) führt.

7. Mischer zum Mischen von Beton mit einem beweglichen Gehäuse (1) mit einem Vibrator (3), der am Gehäuse (1) befestigt ist, **dadurch gekennzeichnet,** daß der Vibrator (3) so einstellbar ist, daß eine Eigenfrequenz des Mischers oder von Teilen davon im Bereich von 1000 bis 50000 min⁻¹, mit Ausnahme des Bereichs bis 200 Hz, angeregt wird.

8. Mischer nach Anspruch 7, **dadurch gekennzeichnet,** daß der Vibrator (3) im Inneren des Gehäuses (1) befestigt ist.

9. Mischer nach Anspruch 7 oder 8, **dadurch gekennzeichnet,** daß die Leitung (L) für den Vibrator (3) an ein Anschlußelement angeschlossen ist, das an der Mischerachse (2.1) angeordnet ist, um die sich das Gehäuse (1) dreht.

## Claims

1. A method for mixing concrete with a mixer having a rotating housing (1) or a stationary housing (2) with rotating paddles (2.2), the mixer or parts thereof being excited by a vibrator (3) to oscillate at a natural frequency, characterized in that the vibrator (3) is adjusted so that a natural frequency of the mixer or parts thereof is excited in the range of 1000 to 50000 min⁻¹, with the exception of the range up to 200 Hz.

2. A mixer for mixing concrete having a stationary housing (1) in which rotating paddles (2.2) are disposed, and a vibrator (3), characterized in that the vibrator (3) is adjustable so that a natural frequency of the mixer or parts thereof is excited in the range of 1000 to 50000 min⁻¹, with the exception of the range up to 200 Hz.

3. The mixer of claim 2, characterized in that the vibrator (3) is fastened to the housing (1).

4. The mixer of claim 3, characterized in that the vibrator (3) is disposed on the outside of the bottom (1.3) or the jacket (1.1) of the housing (1).

5. The mixer of any of claims 2 to 4, characterized in that the vibrator (3) is disposed on one of the arms which connect the paddles (2.2) with the mixer shaft (2.1).

6. The mixer of claim 5, characterized in that the line (L) for the vibrator (3) leads to the mixer shaft (2.1).

7. A mixer for mixing concrete having a movable housing (1) with a vibrator (3) fastened to the housing (1), characterized in that the vibrator (3) is adjustable so that a natural frequency of the mixer or parts thereof is excited in the range of 1000 to 50000 min⁻¹, with the exception of the range up to 200 Hz.

8. The mixer of claim 7, characterized in that the vibrator (3) is fastened in the interior of the housing (1).

9. The mixer of claim 7 or 8, characterized in that the line (L) for the vibrator (3) is connected to a connecting element disposed on the mixer axis (2.1) around which the housing (1) rotates.

## Revendications

1. Procédé pour le malaxage du béton à l'aide d'un malaxeur qui comprend une cuve tournante (1) ou une cuve fixe (1) munie de pales rotatives (2.2), le malaxeur ou des parties de ce malaxeur étant excités en vibrations à une fréquence propre au moyen d'un vibrateur (3), caractérisé en ce que le vibrateur (3) est réglé de manière à exciter une fréquence propre du malaxeur ou de parties de ce dernier dans l'intervalle de 1000 à 50.000 min⁻¹, à l'exception de l'intervalle allant jusqu'à 200 hZ.

2. Malaxeur pour le malaxage du béton, comprenant une cuve fixe (1) dans laquelle sont agencées des pales rotatives (2.2), et un vibrateur (3), caractérisé en ce que le vibrateur (3) peut être réglé de manière à exciter une fréquence propre du malaxeur ou de parties de ce dernier dans l'intervalle de 1000 à 50.000 min⁻¹, à l'exception de l'intervalle allant jusqu'à 200 Hz.

3. Malaxeur selon la revendication 2, caractérisé en ce que le vibrateur (3) est fixé à la cuve (1).

4. Malaxeur selon la revendication 3, caractérisé en ce que le vibrateur (3) est agencé sur la face extérieure du fond (1.3) ou de la jupe (1.1) de la cuve (1).

5. Malaxeur selon une des revendications 2 à 4, caractérisé en ce que le vibrateur (3) est agencé sur l'un des bras qui relient les pales (2.2) à l'arbre (2.1) du malaxeur.

6. Malaxeur selon la revendication 5, caractérisé en ce que la canalisation (L) pour le vibrateur (3) mène à l'arbre (2.1) du malaxeur.

7. Malaxeur pour le malaxage du béton comprenant une cuve mobile (1) munie d'un vibrateur (3) qui est fixé à la cuve (1), caractérisé en ce que le vibrateur (3) peut être réglé de manière à exciter une fréquence propre du malaxeur ou de parties de ce malaxeur dans l'intervalle de 1000 à 50 000 min⁻¹, à l'exception de l'intervalle allant jusqu'à 200 Hz.

8. Malaxeur selon la revendication 7, caractérisé en ce que le vibrateur (3) est fixé dans le volume intérieur de la cuve (1).

9. Malaxeur selon la revendication 7 ou 8, caractérisé en ce que la canalisation (L) pour le vibrateur (3) est raccordée à un élément de raccordement qui est agencé sur l'axe (2.1) du malaxeur, autour duquel la cuve (1) tourne.
